# EUROPÄISCHE PATENTANMELDUNG

(11) **EP 1 374 744 A2**
(43) Veröffentlichungstag der Anmeldung: **02.01.2004**
(21) Anmeldenummer: 03013013.2
(22) Anmeldetag: 10.06.2003
(51) Int. Cl.: A47F 5/00

(54) **Bausatz zur Bildung eines an Regalen anpassbaren Präsentationssystems**

(30) Priorität: 17.06.2002 DE 10227029; 24.07.2002 DE 10233490
(71) Anmelder: Henkel Kommanditgesellschaft auf Aktien, 40589 Düsseldorf (DE)
(72) Erfinder: Haltenhof, Volker, 40764 Langenfeld (DE); Mai, Claudia, 40789 Monheim (DE); Langer, Thomas, 74076 Heilbronn (DE)

(57) **Zusammenfassung**

Mit einem Bausatz zur Bildung eines Regal-Orientierungssystems für Verkaufsregale, bestehend aus miteinander verbindbaren Basiselementen (2) mit einer Profilschiene (3) und darin einsteckbaren Trennelementen (4) zur Auflage auf Regalböden od. dgl., soll eine Lösung geschaffen werden, bei der die bekannten Nachteile vermieden werden und ein einfach handhabbares, an unterschiedliche Packungsgrößen anpaßbares und optisch ansprechendes Regal-Orientierungssystem entsteht, das durch die Verwendung von miteinander verbindbaren Basiselementen mit Profilschienen eine einfache Handhabung gewährleistet.

Dies wird dadurch erreicht, daß die Trennelemente (4) geführt in der Profilschiene (3) seitlich verschiebbar sind.

## Beschreibung

Die Erfindung betrifft einen Bausatz zur Bildung eines Regal-Orientierungssystems für Verkaufsregale, bestehend aus miteinander verbindbaren Basiselementen mit einer Profilschiene und darin einsteckbaren Trennelementen zur Auflage auf Regalböden od. dgl.

Derartige Orientierungssysteme werden zur Präsentation und zum Verkauf von Produkten unterschiedlicher Art, wie beispielsweise Kosmetika, in verschiedenen Ausführungsformen verwandt. Sie dienen dazu, eine größere Anzahl von unterschiedlichen Produkten übersichtlich zu präsentieren, dabei gleichzeitig einen Vorrat jedes einzelnen Typs vorzuhalten und die Entnahme einzelner Packungen zu ermöglichen, ohne das Gesamtbild der Präsentation zu stören. Erreicht wird dies üblicherweise durch Anordnungen auf Regalböden, auf denen die Orientierungssysteme angeordnet und mit den zu präsentierenden Produkten bestückt werden. An der Vorderseite der Orientierungssysteme befinden sich üblicherweise Möglichkeiten zur Anbringung von Produktinfomnationen und Werbung.

Eine bekannte Ausführungsform besteht aus einer Kunststoffrahmenkonstruktion, aufgebaut aus einem Bodenrahmen und damit verbundenen Seitenteilen. Die Rahmenteile sind auf der einen Seite mit Haken versehen und auf der gegenüberliegenden Seite mit dazu passenden Ösenteilen, so daß mehrere Rahmeneinheiten aneinander befestigt werden können und so den Aufbau einer Präsentationseinheit für mehrere Produkte ermöglichen. Nachteilig an dieser Ausführungsform ist die feste Breite der Anordnung, so daß bei Änderung von Packungsgrößen oder die Aufnahme eines neuen, andere Abmessungen aufweisenden Produktes das komplette Orientierungssystem erneuert werden muß.

Eine weitere bekannte Ausführungsform verwendet zum Aufbau jeder einzelnen Regaleinheit zwei längliche Kunststo_{f}fschienen, von denen die eine eine nach oben weisende Trennwand aufweist. Die beiden Schienen werden im mittleren Bereich durch ein Kunststoffteil und im vorderen Bereich durch eine Kunststoffblende mit Produktinformationen in einem durch die Breite der beiden Elemente bestimmten Abstand miteinander verbunden. Nachteilig ist insbesondere der komplizierte Aufbau des Systems und daß bei Änderungen der Packungsgrößen umfangreiche Umbauten vorgenommen und zumindest die Verbindungselemente zwischen den Schienen und die Blenden komplett erneuert werden müssen. Nachteilig sind auch die vielen unterschiedlichen Systemteile, die zu einer umfangreichen Lagerhaltung führen.

Ein weiterer bekannter Aufbau eines solchen Regal-Orientierungssystems besteht aus einer länglichen Blende im vorderen Bereich, auf bzw. in der die Papierstreifen angebracht werden können und hieran kraftschlüssig befestigbare, längliche, nach hinten weisende Trennwände, die die Regaleinheiten voneinander trennen. Insbesondere ist aber der starre Aufbau nach dem Zusammenbau nachteilig sowie die mangelnde Flexibilität der Anordnung und das Fehlen der Möglichkeit, das Orientierungssystem durch die Anbringung von Zusatzteilen aufzuwerten.

Aus dem Gebrauchsmuster 1 788 991 ist ein Ladenregal mit Warenvorschub bekannt, wobei die Ware auf querstehenden Begrenzungsbügeln und Schienen verschiebbar gelagert ist. Eine vergleichbare Konstruktion mit einer in einer Profilierung geführten Schiene zeigt auch das Gebrauchsmuster 1 819 158, beide Konstruktionen können heute schon aus optischen Gründen nicht mehr eingesetzt werden. Eine Vorrichtung zum Darbieten von Verkaufsartikeln mit einem fest angeformten Seitensteg und koppelbaren Grundplatten zeigt die DE-35 40 735-A1, wobei hier auch eine Anpassung an unterschiedliche Verkaufsartikel ermöglicht wird.

Aufgabe der Erfindung ist die Schaffung einer Lösung, bei der die weiter oben beschriebenen Nachteile vermieden werden und ein einfach handhabbares, an unterschiedliche Packungsgrößen anpaßbares und optisch ansprechendes Regalorientierungssystem entsteht, das durch die Verwendung von miteinander verbindbaren Basiselementen mit Profilschienen eine einfache Handhabung gewährleistet.

Diese Aufgabe wird erfindungsgemäß dadurch gelöst, daß die Trennelemente geführt in der Profilschiene seitlich verschiebbar sind. Die in die Profilschiene einsteckbaren Trennelemente können seitlich verschoben werden und ermöglichen dadurch eine einfache Anpassung des Systems an die Breite der verwendeten Packung und dabei gleichzeitig einen problemlosen Aufbau des gesamten Systems.

Eine besondere Ausgestaltung sieht vor, daß zur Fixierung der Trennelemente in ihre Position eine frontale aufsetzbare Blende oder ein frontal aufsetzbares Adapterstück mit einer Aufnahme für Blenden in unterschiedlicher Ausgestaltung vorgesehen ist.

Die Basis- und Trennelemente bestehen dabei vorzugsweise aus transparentem Kunststoff, um ein ansprechendes Äußeres der Anordnung zu erreichen. Auch kann der Füllstand des jeweiligen Schachtes einfach eingesehen werden. Die Basiselemente sind als schräggestellte Rampen gestaltet, um die Präsentation der darauf befindlichen Produkte durch eine gewisse Höherstellung zu verbessern.

Die Profilschiene am Basiselement weist einen Hinterschnitt auf, der vorzugsweise querschnittlich etwa C-förmig ausgebildet ist, wobei jedes Trennelement mit einem profilierten Kopfstück zum Eingriff in die Profilschiene ausgerüstet ist. Die Fixierung der Position der Trennelemente der Profilschiene geschieht mit entsprechenden Mitteln, etwa rillenartigen Vertiefungen im Bereich der Profilschiene, oder in Ausgestaltungen der Erfindung durch frontal aufsetzbare Blenden und/oder durch aufsteckbare Adapterstücke, die die Anbringung von Blenden unterschiedlicher Ausgestaltung ermöglichen.

Dabei können erfindungsgemäß die aufsetzbaren Blenden und Adapterstücke Fixiernasen aufweisen, die in dazu passende Aussparungen in die Kopfstücke eingreifen. Dadurch wird trotz des einfachen schnellen Aufbaues eine hohe Stabilität des Systems in zusammengebautem Zustand erreicht. Das freie Ende der Trennelemente weist in einer Ausgestaltung der Erfindung eine Möglichkeit zum Einstecken eines Magneten auf, der dieses Ende auf einer metallischen Unterlage fixiert und so die Stabilität des Systems auf einfache Weise deutlich erhöht.

Eine weitere Ausgestaltung der Erfindung sieht Sollbruchstellen in den Basisund/Oder Trennelementen vor. Damit können die Maße der Teile einfach an unterschiedliche Anforderungen angepaßt werden und so das System in einer großen Zahl von unterschiedlichen Verkaufsregaltypen genutzt werden. Bei einer Ausgestaltung der Erfindung weisen die Trennelemente im Kopfbereich eine Ausklinkung auf, die die Dicke der Basiselemente ausgleicht. Damit liegt das Trennelement auf seiner gesamten Länge auf der Grundfläche auf, was meist neben dem ansprechenderen Aussehen auch die Stabilität erhöht.

In einer weiteren Ausgestaltung der Erfindung sind die Trennelemente im Kopfbereich mit einer Aussparung durch Materialverdünnung versehen, an der beispielsweise Regalfähnchen oder ähnliches befestigt werden können. Diese eröffnen weitere Gestaltungsmöglichkeiten des Systems, u.a. für Werbezwecke oder Vergleichbares.

Weitere Merkmale, Einzelheiten und Vorteile der Erfindung ergeben sich aufgrund der nachfolgenden Beschreibung sowie anhand der Zeichnung. Diese zeigt in
- Fig. 1: eine dreidimensionale Darstellung des Gesamtsystems in montiertem Zustand,
- Fig. 2: eine teilgeschnittene Seitenansicht mit aufgesetzter Blende,
- Fig. 3: eine dreidimensionale Darstellung des Zusammenbauvorganges,
- Fig. 4: eine dreidimensionale Darstellung des Gesamtsystems und in
- Fig. 5: eine dreidimensionale Darstellung des Systems mit Regalfähnchen.

Das allgemein mit 1 bezeichnete erfindungsgemäße Orientierungssystem gemäß Fig. 1, welches auf einem in Fig. 2 angedeuteten Regalboden 13 positioniert ist, besteht aus miteinander verbindbaren Basiselementen 2, die auf der einen Seite eine in etwa C-förmig ausgebildete Profilschiene aufweisen. Seitlich verschiebbar in der Profilschiene geführt befinden sich Trennelemente 4, die jeweils ein profiliertes Kopfstück 5 aufweisen. Die Trennelemente 4 weisen mehrere Sollbruchstellen 6 auf, mit denen ihre Länge an unterschiedliche Anforderungen anpaßbar ist.

Frontal auf die Gesamtanordnung aufsetzbare Blenden 7 übergreifen die Profilschiene 3 und besitzen Fixiernasen 8, die in Aussparungen in den Kopfstücken der Trennelemente eingreifen und diese dadurch in ihrer Position fixieren. An das freie Ende jedes Trennelementes 4 kann ein Magnet 14 eingesteckt werden, der eine Fixierung des rückwärtigen Endes des Elementes auf einer metallischen Oberfläche ermöglicht.

Der Fixiermechanismus im Frontbereich ist in Fig. 2 noch einmal näher dargestellt. Das profilierte Kopfstück 5 des Trennelementes 4 greift in die querschnittlich etwa C-förmig ausgebildete Profilschiene 3 des Basiselementes 2 ein. Dabei weist das Kopfstück eine Bohrung 9 auf, in der die Fixiernase 8 der aufgesetzten Blende 7 eingreift und dadurch die Position des Trennelementes in der Profilschiene fixiert. Das Trennelement 4 weist im Kopfbereich eine Ausklinkung auf, um die Dicke des Basiselementes auszugleichen und mit der Unterkante über die komplette Länge Kontakt mit der Grundfläche zu haben.

Die Basiselemente 2 lassen sich, wie in Fig. 3 verdeutlicht, einfach miteinander verbinden und so die Breite der Anordnung einfach den Bedürfnissen anpassen. Dazu dienen ebenfalls Sollbruchstellen 10, die eine exakte Dimensionierung in der Breite möglich machen. Für die Justierung der Länge in der Tiefe sind Sollbruchstellen 6 in den Trennelementen 4 vorgesehen. Zum Zusammenbau des Systems wird das profilierte Kopfstück 5 jedes Trennelementes 4 in die in etwa C-förmig ausgebildete Profilschiene 3 des Basiselementes 2 eingehangen. Dabei sind die Trennelemente 4 seitlich in der Profilschiene 3 verschiebbar, wie in Fig. 4 gezeigt ist. Dies vereinfacht den Aufbau und die Benutzung des Systems erheblich.

Die einsteckbaren Magneten 14 ermöglichen dabei eine unkomplizierte Fixierung des freien Endes des Trennelementes 4 auf metallischen Untergründen.

Materialaussparungen 12 in den Trennelementen 4 ermöglichen das Einstecken von Regalfähnchen 11. Hier lassen sich außerdem weitere dekorative Elemente zu Werbezwecken oder ähnlichem anbringen.

Natürlich sind die beschriebenen Ausführungsbeispiele der Erfindung noch in vielfacher Hinsicht abzuändern, ohne den Grundgedanken zu veranlassen. So ist die Erfindung weder auf das spezielle Material der einzelnen Elemente noch auf deren exakte räumliche Dimensionierung beschränkt.

## Patentansprüche

1. Bausatz zur Bildung eines Regal-Orientierungssystems für
Verkaufsregale, bestehend aus miteinander verbindbaren Basiselementen (2) mit einer Profilschiene (3) und darin einsteckbaren Trennelementen (4), zur Auflage auf Regalböden od. dgl.,
**dadurch gekennzeichnet,**
**daß** die Trennelemente (4) geführt in der Profilschiene (3) seitlich verschiebbar sind.

2. Bausatz nach Anspruch 1,
**dadurch gekennzeichnet,**
**daß** die Profilschiene (3) am Basiselement (2) einen Hinterschnitt aufweisf, der vorzugsweise querschnittlich etwa C-förmig ausgebildet ist, wobei jedes Trennelement (4) mit einem profilierten Kopfstück (5) zum Eingriff in die Profilschiene (3) ausgerüstet ist.

3. Bausatz nach Anspruch 1 oder 2,
**dadurch gekennzeichnet,**
**daß** Mittel zur Fixierung der Trenneiemente (4) in ihrer Position vorgesehen sind.

4. Bausatz nach Anspruch 1, 2 oder 3,
**dadurch gekennzeichnet,**
**daß** zur Fixierung der Trennelemente (4) in ihrer Position eine frontal aussetzbare Blende (7) oder ein frontal aufsetzbares Adapterstück mit einer Aufnahme für Blenden unterschiedlicher Ausgestaltung vorgesehen ist.

5. Bausatz nach Anspruch 3 oder 4,
**dadurch gekennzeichnet,**
**daß** die aufsetzbaren Blenden (7) und/oder Adapterstücke Fixiernasen (8) zum Eingriff in Aussparungen (9) in den Kopfstücken (5) aufweisen.

6. Bausatz nach einem der Ansprüche 1 bis 4,
**dadurch gekennzeichnet,**
**daß** am freien Ende eines Trennelementes (4) ein einsteck-barer Magnet (14) vorgesehen ist.

7. Bausatz nach einem der Ansprüche 1 bis 5,
**dadurch gekennzeichnet,**
**daß** Sollbruchstellen (10,6) in den Basis- und/oder Trennelementen (4) zur Längenanpassung vorgesehen sind.

8. Bausatz nach einem der vorangehenden Ansprüche,
**dadurch gekennzeichnet,**
**daß** die Basiselemente (2) eine zum Benutzer hin ansteigende Schrägstellung aufweisen.

9. Bausatz nach einem der vorangehenden Ansprüche,
**dadurch gekennzeichnet,**
**daß** die Trennelemente (4) im Kopfbereich (5) mit einer die Dicke bzw. die Schrägstellung der Basiselemente ausgleichenden Ausklinkung versehen sind.

10. Bausatz nach einem der vorangehenden Ansprüche, .
**dadurch gekennzeichnet,**
**daß** die Trennelemente (4) im Kopfbereich (5) mit einer Aussparung (12) zum Einstecken von Regalfähnchen (11) versehen sind.
